# EUROPÄISCHE PATENTANMELDUNG

(11) **EP 4 775 768 A1**
(43) Veröffentlichungstag der Anmeldung: **15.07.2026**
(21) Anmeldenummer: 26150196.9
(22) Anmeldetag: 05.01.2026
(51) Int. Cl.: E05B 15/04, E05B 47/00, E05C 7/06, E05C 9/00, E05C 7/04, E05C 9/04

(54) **SCHLOSS MIT FEDERBELASTETER SCHLOSSNUSS**

(30) Priorität: 10.01.2025 DE 102025100726
(71) Anmelder: ASSA ABLOY Sicherheitstechnik GmbH, 72458 Albstadt (DE)
(72) Erfinder: Rittinger, Peter, 72474 Benzingen (DE)
(74) Vertreter: Louis Pöhlau Lohrentz

(57) **Zusammenfassung**

Es wird ein Treibriegelschloss (3) vorgeschlagen, mit einem Schlossgehäuse (32), in dem eine Treibriegelstange (33, 34) zum Verriegeln des Schlosses sowie ein Riegelschieber (37) zum Entriegeln eines Aktivflügelschlosses beweglich gelagert sind, ferner mit einem im Schlossgehäuse (32) angeordneten elektrischen Motor (4) und einer drehbaren Schlossnuss (31) zum motorischen und/oder manuellen Entriegeln des Treibriegelschlosses (3). In der Verriegeltstellung befindet sich die Schlossnuss (31) in ihrer Ruhestellung und wird mittels zweier Rückstellfedern (51, 52) in die Ruhestellung beaufschlagt.

Um den motorischen Antrieb des Schlosses (3) möglichst kompakt und zuverlässig auszubilden, wird vorgeschlagen, dass beim motorischen Entriegeln der Motor (4) nur eine der beiden Rückstellfedern (51 oder 52) betätigt, und dass beim manuellen Entriegeln die Schlossnuss beide Rückstellfedern (51 und 52) betätigt.

## Beschreibung

Die Erfindung betrifft ein Schloss für einen Passivflügel einer zweiflügeligen Tür gemäß den Merkmalen des Oberbegriffs des Anspruchs 1.

Aus der DE 20 2013 005 488 U1 ist ein Aktivflügelschloss mit einer zweiteiligen Schlossnuss bekannt. Dabei ist vorgesehen, dass jedes Teil der Schlossnuss eine eigene Rückstellfeder aufweist. Dadurch kann, je nachdem ob das Außenteil oder das Innenteil der Schlossnuss oder beide Teile zusammen betätigt werden, die Schlossnuss immer durch die Rückstellfedern in ihre Ruhestellung zurückverlagert werden.

Aus der EP 3 299 552 A1 ist ebenfalls ein Aktivflügelschloss bekannt, welches eine mehrteilige Schlossnuss aufweist. Auch hier wirkt jedes Nussteil mit einer eigenen Rückstellfeder zusammen.

Es ist die Aufgabe der vorliegenden Erfindung ein motorisiertes Schloss für einen Passivflügel einer zweiflügeligen Tür bereitzustellen, welches bei hoher Funktionssicherheit besonders kompakt aufgebaut ist.

Diese Aufgabe wird erfindungsgemäß durch ein Schloss mit den Merkmalen des Anspruchs 1 sowie durch ein Verfahren zum Betreiben eines Schlosses mit den Merkmalen des Anspruchs 15 gelöst.

Erfindungsgemäß wird ein Schloss für einen Passivflügel für eine zweiflügelige Tür, insbesondere Treibriegelschloss vorgeschlagen, mit einem Schlossgehäuse, in dem zumindest eine Treibriegelstange zum Verriegeln des Schlosses, insbesondere eine obere Treibriegelstange und/oder eine untere Treibriegelstange angeordnet, und ein Riegelschieber zum Entriegeln eines Aktivflügelschlosses angeordnet und jeweils zwischen einer Entriegeltstellung und einer Verriegeltstellung beweglich gelagert sind, sowie mit einem in dem Schlossgehäuse angeordneten elektrischen Motor und mit einer drehbaren Schlossnuss, wobei die zumindest eine Treibriegelstange und der Riegelschieber sowohl von dem Motor motorisch entriegelbar als auch von der Schlossnuss manuell entriegelbar sind, insbesondere jeweils von der Verriegeltstellung in die Entriegeltstellung verfahrbar sind, wobei sich die Schlossnuss in der Verriegeltstellung in ihrer Ruhestellung befindet und zwei Rückstellfedern aufweist, welche die Schlossnuss in ihre Ruhestellung beaufschlagen. Wesentlich dabei ist, dass beim motorischen Entriegeln der Motor nur eine der beiden Rückstellfedern betätigt, und dass bei manuellem Entriegeln die Schlossnuss beide Rückstellfedern betätigt.

Ferner umfasst der erfinderische Gedanke auch ein Verfahren zum Betreiben eines Schlosses, insbesondere eines Schlosses nach einem der vorhergehenden Ansprüche, wobei das Schloss ein Schlossgehäuse aufweist, in dem zumindest eine Treibriegelstange zum Verriegeln des Schlosses, insbesondere eine obere Treibriegelstange und/oder eine untere Treibriegelstange und ein Riegelschieber zum Entriegeln eines Aktivflügelschlosses angeordnet und jeweils zwischen einer Entriegeltstellung und einer Verriegeltstellung beweglich gelagert sind, sowie mit einem in dem Schlossgehäuse angeordneten elektrischen Motor und einer drehbaren Schlossnuss, wobei die zumindest eine Treibriegelstange und der Riegelschieber sowohl von dem Motor motorisch entriegelbar, als auch von der Schlossnuss manuell entriegelbar sind, insbesondere jeweils zum Entriegeln von der Verriegeltstellung in die Entriegeltstellung verfahren werden, wobei sich die Schlossnuss in der Verriegeltstellung in ihrer Ruhestellung befindet und wobei die Schlossnuss durch zwei Rückstellfedern in ihre Ruhestellung beaufschlagt wird. Wesentlich dabei ist, dass beim motorischen Entriegeln durch den Motor nur eine der beiden Rückstellfedern betätigt wird, und dass beim manuellen Entriegeln die Schlossnuss beide Rückstellfedern betätigt werden.

Von Vorteil ist, dass ein Federpaket mit zwei Rückstellfedern vorgesehen ist. Bei der manuellen Entriegelung durch Drehen der Schlossnuss wirken beide Rückstellfedern so, dass die Schlossnuss mit einer ausreichend großen Kraft in ihre Ruhestellung beaufschlagt wird. Dadurch kann verhindert werden, dass eine in der Schlossnuss aufgenommene Türklinke aufgrund ihres Eigengewichts in einer ungünstigen Winkelposition nach unten hängt. Durch die starke Federkraft der beiden Rückstellfedern können auch schwere Türklinken sicher in die waagerechte Position verbracht werden. Dabei muss der Motor bei der motorischen Entriegelung nur gegen eine geringere Kraft arbeiten, da bei der motorischen Entriegelung nur eine der beiden Rückstellfeder wirksam ist. Dadurch kann der Motor zum einen hinsichtlich des Stromverbrauchs optimiert werden und zum anderen kann ein kleinerer Motor vorgesehen werden, welches dem Bauraum des Schlosses zugutekommt. Dadurch kann ein Treibriegelschloss geschaffen werden, welches motorisiert ist und für Rohrrahmentüren oder Fenster geeignet ist. Insbesondere kann ein motorisiert entriegelbares Treibriegelschloss geschaffen werden, welches die Standardmaße von Rohrrahmenschlössern einhält, und dabei beispielsweise ein Rohrrahmenschloss mit nur 15 mm Hinterdornmaß bei einer Schlosskastenhöhe von 200 mm ermöglicht.

Insbesondere wird unter Schlossgehäuse ein Gehäuse für ein Einsteckschloss verstanden. Das Schloss bzw. Treibriegelschloss kann lediglich eine Treibriegelstange, entweder eine obere Treibriegelstange oder eine untere Treibriegelstange umfassen. Das Schloss kann auch zwei Treibriegelstangen, also eine obere Treibriegelstange und eine untere Treibriegelstange umfassen. Zum Verriegeln werden die Treibriegelstangen aus dem Schlossgehäuse nach oben bzw. unten ausgefahren, um mit einem Türrahmen oder einem Boden eines Gebäudes zusammenzuwirken, um das Schloss, bzw. die Tür, in die das Schloss eingebaut ist, zu verriegeln. Zum Entriegeln werden die Treibriegelstangen in das Schlossgehäuse zurückgezogen und gelangen so außer Eingriff mit dem Türrahmen bzw. dem Boden, sodass der Flügel, in dem das Schloss eingebaut ist, geöffnet werden kann.

Vorzugsweise kann das Schloss nur einen Riegelschieber, oder auch einen Riegelschieber und einen Fallenschieber umfassen. Über den Riegelschieber bzw. den Fallenschieber kann ein Schlossriegel bzw. eine Schlossfalle eines Aktivflügelschlosses entriegelt werden. In der Praxis ist es oftmals üblich, dass bei zweiflügeligen Türen ein selbstverriegelndes Panikschloss eingesetzt wird. In Schließlage beider Flügel verriegelt dieses, indem der Schlossriegel und der Fallenriegel in entsprechende Fallenaufnahmeräume des Passivflügelschlosses bzw. Treibriegelschlosses eingreift. Über den Riegelschieber bzw. Fallenschieber können diese Riegelelemente des Aktivflügelschlosses aus den Aufnahmeräumen herausgedrängt und damit das Aktivflügelschloss entriegelt werden. Vorzugsweise erfolgt dieses solange die Treibriegelstange bzw. die Treibriegelstangen des Treibriegelschlosses noch verriegelt sind, so dass das Aktivflügelschloss bereits entriegelt ist, d.h. der Aktivflügel betätigt werden kann, während der Passivflügel noch verriegelt ist.

In einer vorzugsweisen Ausgestaltung kann vorgesehen sein, dass die Schlossnuss einen Nusshebel aufweist, der die zumindest eine Treibriegelstange in die Entriegeltstellung betätigt, insbesondere die obere Treibriegelstange und/oder die untere Treibriegelstange in die Entriegeltstellung betätigt.

Dabei kann vorgesehen sein, dass der Nusshebel um die Schlossnuss drehbar gelagert ist, und dass die Schlossnuss einen Mitnehmer aufweist, um bei Drehung der Schlossnuss den Nusshebel zu betätigen, oder dass die Schlossnuss mit dem Nusshebel drehfest verbunden ist, oder dem Nusshebel einstückig ausgebildet ist.

Insbesondere kann vorgesehen sein, dass die Schlossnuss einen Riegelschieberhebel aufweist, der den Riegelschieber in die Entriegeltstellung betätigt. Dabei kann vorzugsweise vorgesehen sein, dass der Riegelschieberhebel um die Schlossnuss drehbar gelagert ist, und dass die Schlossnuss einen Mitnehmer aufweist, um bei Drehung der Schlossnuss in Entriegelungsrichtung den Riegelschieberhebel zu betätigen.

In einer vorzugsweisen Ausgestaltung kann vorgesehen sein, dass die erste Feder der beiden Rückstellfedern mit dem Nusshebel und/oder der Schlossnuss verbunden ist, und dass die zweite Feder der beiden Rückstellfedern mit dem Riegelschieberhebel verbunden ist.

Die beiden Rückstellfedern können jeweils als eine Schraubenfeder ausgebildet sein.

Beispielsweise können die beiden Rückstellfedern in dem Schlossgehäuse parallel zueinander verlaufend angeordnet sein. In einer vorzugsweisen Ausgestaltung kann vorgesehen sein, dass das Schlossgehäuse einen Schlossboden und eine Schlossdecke aufweist, und dass der Schlossboden und/oder die Schlossdecke eine Aussparung für eine der Rückstellfedern derart aufweist, dass die Rückstellfeder zumindest teilweise in die Aussparung eingreift.

Eine besonders platzsparende Anordnung ergibt sich, indem vorzugsweise vorgesehen ist, dass die beiden Rückstellfedern unmittelbar nebeneinander angeordnet sind.

Insbesondere kann vorgesehen sein, dass jeweils ein Ende der beiden Rückstellfedern in dem Schlossgehäuse fixiert ist, insbesondere dass die beiden Rückstellfedern mit zumindest einem Ende nebeneinanderliegend angeordnet sind, und dass das nebeneinanderliegende Ende der beiden Rückstellfedern in dem Schlossgehäuse fixiert ist.

Eine vorteilhafte Ausgestaltung kann geschaffen werden, indem vorzugsweise vorgesehen ist, dass ein Federträger in dem Schlossgehäuse befestigt ist, insbesondere verschraubt, vernietet oder verzapft ist. Der eine Federträger kann beide Rückstellfedern lagern, indem der Federträger eine die beiden Rückstellfedern verbindende Brücke aufweist, an der zwei parallele Finger in dieselbe Richtung auskragend angeordnet sind derart, dass die Finger jeweils in eine der Rückstellfedern eingreifen, um die Rückstellfedern zu lagern. Über den Federträger ergibt sich eine besonders einfache Montage bei hoher Funktionssicherheit des Federpakets.

Insbesondere kann vorgesehen sein, dass die Schlossnuss als eine einteilige Schlossnuss ausgebildet ist.

Um ein besonders kompaktes Schlossgehäuse zu realisieren, kann vorgesehen sein, dass die Schlossnuss in einer Ausnehmung des Schlossbodens und/oder der Schlossdecke geführt ist, insbesondere dass die Schlossnuss einen Steg aufweist, der in einer Ausnehmung des Schlossbodens und/oder der Schlossdecke derart geführt ist, dass die Ausnehmung eine Drehwinkelbegrenzung für die Schlossnuss bildet.

Beispielsweise kann vorgesehen sein, dass der Nusshebel bei manuellem Entriegeln auf einen Treibriegelstangenanschlussschieber, vorzugsweise einen oberen Treibriegelstangenanschlussschieber oder einen unteren Treibriegelstangenanschlussschieber wirkt, insbesondere dass der Nusshebel bei manuellem Entriegeln den Treibriegelstangenanschlussschieber in das Schlossgehäuse einzieht.

Weiter kann vorgesehen sein, dass bei motorischer Entriegelung der Nusshebel außer Eingriff mit dem Treibriegelstangenanschlussschieber gelangt.

In einer vorzugsweisen Ausgestaltung kann vorgesehen sein, dass bei motorischer Entriegelung der Motor auf einen Treibriegelstangenanschlussschieber, vorzugsweise einen oberen Treibriegelstangenanschlussschieber oder einen unteren Treibriegelstangenanschlussschieber wirkt, insbesondere dass der Motor bei manuellem Entriegeln den Treibriegelstangenanschlussschieber in das Schlossgehäuse einzieht.

Beispielsweise kann vorgesehen sein, dass bei motorischer Entriegelung der Motor auf den Riegelschieberhebel wirkt, um den Riegelschieberhebel um die Schlossnuss zu drehen und dadurch den Riegelschieber in seine Entriegeltstellung zu betätigen.

Dabei kann vorgesehen sein, dass der Motor als ein Linearmotor oder als ein Spindeltrieb ausgebildet ist und einen Schieber betätigt, der mit einer an dem Riegelschieberhebel angeformten Rolle oder einem an dem Riegelschieberhebel angeformten Nase zusammenwirkt, um den Riegelschieberhebel um die Schlossnuss zu drehen und dadurch den Riegelschieber in seine Entriegeltstellung zu betätigen.

In einer vorzugsweisen Ausgestaltung kann vorgesehen sein, dass das Schloss eine obere Treibriegelstange und eine untere Treibriegelstange aufweist, wobei die obere Treibriegelstange in einem oberen Treibriegelstangenanschlussschieber und die untere Treibriegelstange in einem unteren Treibriegelstangenanschlussschieber aufgenommen ist und zum Entriegeln der Motor auf den oberen Treibriegelstangenanschlussschieber und der Nusshebel auf den unteren Treibriegelstangenanschlussschieber wirkt, oder der Nusshebel auf den oberen Treibriegelstangenanschlussschieber und der Motor auf den unteren Treibriegelstangenanschlussschieber wirkt.

Dabei kann vorgesehen sein, dass der obere Treibriegelstangenanschlussschieber mit dem unteren Treibriegelstangenanschlussschieber durch ein Umlenkgetriebe verbunden ist, vorzugsweise dass das Umlenkgetriebe einen Umlenkhebel oder ein Zahnstangengetriebe aufweist.

Um eine Blockierung des Schlossgetriebes zu verhindern, kann vorgesehen sein, dass bei manueller Entriegelung der Motor außer Eingriff mit dem Treibriegelstangenanschlussschieber gelangt.

In den Figuren sind beispielhafte Ausgestaltungen der Erfindung gezeigt und nachfolgend beschrieben. Dabei zeigen:
- Fig. 1: eine schematische Darstellung der Verriegelungsvorrichtung mit erfindungsgemäßem Schloss;
- Fig. 2: eine schematische Darstellung des erfindungsgemäßen Schlosses in verriegelter Stellung;
- Fig. 3: eine schematische Darstellung des erfindungsgemäßen Schlosses motorisch entriegelt;
- Fig. 4: eine schematische Darstellung des erfindungsgemäßen Schlosses manuell entriegelt;
- Fig. 5: eine schematische Darstellung des erfindungsgemäßen Schlosses mit Schaltschloss;
- Fig. 6: eine perspektivische Detailvergrößerung im Bereich des Federpakets;
- Fig. 7: eine schematische Ansicht des Schlossbodens des erfindungsgemäßen Schlosses;
- Fig. 8: den Federhalter des erfindungsgemäßen Schlosses;
- Fig. 9: eine schematische Darstellung der Schlossnuss mit Federpaket des erfindungsgemäßen Schlosses.

Die in den Figuren gezeigten Ausführungsbeispiele sind beispielhaft und sollen nicht einschränkend verstanden werden. Gleichwirkende Bauteile sind dabei mit den jeweils gleichen Referenzzeichen versehen. Für den Fachmann ist klar, dass er innerhalb des durch die Ansprüche definierten Schutzbereichs die gezeigten Merkmale abändern bzw. miteinander kombinieren kann, ohne dabei den Rahmen der Erfindung zu verlassen.

Die Fig. 1 zeigt eine schematische Darstellung einer Verriegelungsvorrichtung 1 mit einem erfindungsgemäßen Passivflügelschlosses 3 an einer zweiflügeligen Tür 11. Die zweiflügelige Tür 11 weist einen Standflügel 14 und einen Gangflügel 15 auf. Der Standflügel 14 ist über Türbänder 131, 132 an einem Türrahmen 12 der zweiflügeligen Tür 11 schwenkbar gelagert. Ebenso ist der Gangflügel 15 über Türbänder 133, 134 an dem Türrahmen 12 der zweiflügeligen Tür 11 schwenkbar gelagert.

Der Gangflügel 15 weist ein Panikschloss 2 auf, welches über eine Türklinke 21 betätigbar ist. Das Panikschloss 2 ist als ein selbstverriegelndes Panikschloss 2 ausgebildet und weist als Riegelelemente einen selbsttätig vorschließenden Riegel sowie eine Schlossfalle auf.

In dem Standflügel 14 ist als erfindungsgemäßes Schloss 3 ein Passivflügelschloss 3 bzw. Treibriegelschloss 3 aufgenommen. Das Treibriegelschloss 3 weist eine obere Treibriegelstange 33 sowie eine untere Treibriegelstange 34 auf.

In der Darstellung der Fig. 1 ist das Treibriegelschloss 3 verriegelt, d.h. die beiden Treibriegelstangen 33 und 34 sind ausgefahren und verriegeln den Standflügel 14 mit dem Türrahmen 12 und dem Boden. Über eine Schlossnuss 31 kann das Treibriegelschloss 3 manuell entriegelt werden. Ferner weist das Treibriegelschloss 3 einen Elektromotor 4 auf, mittels dem das Treibriegelschloss 3 motorisch entriegelt werden kann. Das Anschlusskabel 16 des Elektromotors 4 ist durch den Standflügel 14 und mittels eines flexiblen Kabelübergangs 17 über den Türrahmen 12 geführt.

Das in Figur 2 schematisch vergrößert dargestellte Treibriegelschloss 3 weist ein Schlossgehäuse 32 auf. Das Schlossgehäuse 32 weist einen Stulp 35, sowie einen Schlossboden 38 und eine Schlossdecke auf, die in Figur 2 der Übersichtlichkeit halber abgenommen wurde. An den Schmalseiten des Schlossgehäuses 32 weist dieses entsprechende Seitenwände, also eine dem Stulp 35 gegenüberliegende Rückwand, sowie eine obere und eine untere Seitenwand auf. In dem Schlossgehäuse 32 ist ein Fallenaufnahmeraum sowie ein Riegelaufnahmeraum angeordnet, in welche die Riegelelemente des Panikschlosses 2, also die Falle bzw. der Riegel, eingreifen können. Über Fallenschieber 36 bzw. Riegelschieber 37 kann mittels des Treibriegelschlosses 3 eine Entriegelung des Panikschlosses 2 erfolgen. Das heißt, dass bei einer Entriegelung des Treibriegelschlosses 3 zunächst eine Entriegelung des Panikschlosses 2 stattfindet, sodass der Gangflügel 15 geöffnet werden kann, wobei der Standflügel 14 über die Treibriegelstangen 33, 34 noch verriegelt ist. Erst bei vollständiger Entriegelung des Treibriegelschlosses 3 kann dann auch der Standflügel 14 geöffnet werden. Diese Entriegelung des Panikschlosses 2 mittels Fallenschieber 36 bzw. Riegelschieber 37 kann sowohl manuell über die Schlossnuss 31, wie auch motorisch über den Elektromotor 4 erfolgen.

Die Riegelelemente 33, 34, also die obere Treibriegelstange 33 und die untere Treibriegelstange 34 des Schlosses 3 sind jeweils in Anschlussschiebern aufgenommen. Die obere Treibriegelstange 33 ist in einem oberen Treibriegelstangenanschlussschieber 331 aufgenommen. Die untere Treibriegelstange 34 ist in einem unteren Treibriegelstangenanschlussschieber 341 aufgenommen. Zum Verriegeln des Schlosses werden die beiden Treibriegelstangenanschlussschieber 331 und 341 betätigt, um die entsprechenden Treibriegelstangen 33 und 34 aus dem Schlossgehäuse 32 in ihre Verriegeltstellung auszufahren. Zum Entriegeln des Schlosses 3 werden die Treibriegelstangenanschlussschieber 331 und 341 in das Schlossgehäuse 32 eingezogen, nehmen dabei die Treibriegelstangen 33 und 34 mit in die Entriegeltstellung.

Der Antrieb der Treibriegelstangenanschlussschieber 331, 341 kann entweder manuell durch die Schlossnuss 31, oder motorisch mittels des Elektromotors 4 erfolgen.

Der Motorantrieb umfasst den Antriebsmotor 4 bzw. Elektromotor 4 mit einem stirnseitig angeordneten Getriebe und einer Abtriebswelle. Die Abtriebswelle ist mit einer Spindel 6 mit Spindelmutter 61 verbunden. Die Spindelmutter 61 wirkt mit dem oberen Treibriegelstangenanschlussschieber 331 zusammen, um diesen in die Entriegelungsrichtung zu beaufschlagen. Der Elektromotor 4 wird von einer Steuerungseinrichtung 41 angesteuert.

Die Spindelmutter 61 ist mit einem Schieber 62 verbunden. Der Schieber 62 ist entlang der Rückwand des Schlossgehäuses 32 linear verschiebbar gelagert und wird von der Spindelmutter 61 mitgenommen. Über den Schieber 62 erfolgt die motorische Betätigung des Riegelschiebers 37 und des Fallenschiebers 36.

Die Schlossnuss 31 ist in dem Schlossgehäuse 32 drehbar gelagert und weist einen Nusshebel 7 auf. Der Nusshebel ist mit der Schlossnuss 31 drehfest verbunden. Zudem ist um die Schlossnuss 31 ein Riegelschieberhebel 8 drehbar gelagert. Die Schlossnuss 31 kann mittels eines Drückerdorns einer Türklinke 21 manuell betätigt werden. Die Türklinke weist einen Drückerdorn, insbesondere einen Vierkantdorn, auf, der in die Schlossnuss 31 formschlüssig eingreift. Bei der manuellen Betätigung der Schlossnuss 31 wird diese mittels der Türklinke verdreht und beaufschlagt dabei den Federspeicher 5 mit den beiden Rückstellfedern 51 und 52. Wenn die Türklinke 21 losgelassen wird, beaufschlagt das Federpaket 5 die Schlossnuss 31 zurück in ihre in der Fig. 2 dargestellten Ruhestellung. In der Ruhestellung ist die Türklinke 21 waagerecht ausgerichtet.

Bei der manuellen Betätigung der Schlossnuss 31 dreht diese den Nusshebel 7 zusammen mit dem Riegelschieberhebel 8 in der Figur 2 entgegen dem Uhrzeigersinn. Dabei wird durch den Nusshebel 7 der untere Treibriegelstangenanschlussschieber 41 in das Schlossgehäuse 32 eingezogen und nimmt dabei die untere Treibriegelstange 34 mit. Gleichzeitig wird der Federspeicher 53 für die Treibriegelstangen aufgeladen. Über einen Umlenkhebel ist der untere Treibriegelstangeneinzugschieber 341 mit dem oberen Treibriegelstangeneinzugschieber 331 verbunden, so dass dieser ebenfalls mit in das Schlossgehäuse 32 unter Mitnahme der oberen Treibriegelstange 33 eingezogen wird.

Durch die Betätigung des Riegelschieberhebels 8 wird der Riegelschieber 37 aus dem Schlossgehäuse 32 herausgeschoben. Wie in Fig. 2 dargestellt, befindet sich vor dem Riegelschieber 37 ein Riegelaufnahmeraum, in den ein Schlossriegel eines Aktivflügelschlosses 2 eingreifen kann. Durch Betätigen des Riegelschieberhebels 8 wird der Schlossriegel aus diesem Schlossriegelaufnahmeraum herausgeschoben und das Aktivflügelschloss 2 entriegelt.

Ferner betätigt die Schlossnuss 31 über einen Umlenkhebel den Fallenschieber 36, so dass dieser eine Falle eines Aktivflügelschlosses, die sich vor dem Fallenschieber 36 in einem Fallenschieberaufnahmeraum des Schlossgehäuses 32 befindet, aus dem Schlossgehäuse 32 herausdrängt und dadurch das Aktivflügelschloss entriegelt.

Über den Federspeicher 53 der Treibriegelstangen können diese nach einer Entriegelung wieder in ihre Verriegeltstellung ausgefahren werden. Dazu ist, wie in der Fig. 5 dargestellt, ein Schaltschloss 332 vorgesehen, welches am oberen Ende der oberen Treibriegelstange 33 angeordnet ist. Sobald die Tür mit dem Treibriegelschloss 3 in die Schließlage gelangt, wird über das Schaltschloss 332 eine Blockierung der Treibriegelstangen 33 bzw. 34 aufgehoben, so dass diese durch den Federspeicher 53 in ihre Verriegeltstellung gelangen. In der Verriegeltstellung greifen die beiden Treibriegelstangen 33, 34 jeweils in Verriegelungshülsen ein. Die untere Treibriegelstange 34 greift dabei in eine Bodenhülse 342 und die obere Treibriegelstange 33 mittels des Schaltschlosses 332 in eine rahmenfeste Verriegelung.

In der Fig. 3 ist die motorbetätigte Entriegelung des Treibriegelschlosses 3 dargestellt. Der Motor 4 wird von der Steuerungseinrichtung 41 angesteuert und betätigt die Spindel 6, um die Spindelmutter 61 von ihrer oberen Verriegeltposition in die untere Entriegeltposition zu verfahren. Dabei nimmt die Spindelmutter 61 den Schieber 62 mit, der mit seinem vorderen Steg 622 in Kontakt mit der Nase 81 des Riegelschieberhebels 8 gelangt, um diesen zu drehen. Dies ist in der Fig. 6 vergrößert dargestellt. An dem Schieber 62 ist ein Gleitbereich 621 vorhanden, an dem die Nase 81 des Riegelschieberhebels entlang gleiten kann, nachdem der Riegelschieberhebel 8 den Riegelschieber 37 in seine Entriegelungsposition befördert hat. Wie in der Fig. 3 zu sehen ist, befindet sich der Schieber 62 in seiner untersten Position, wobei das untere Ende 622 des Schiebers 62 an der Nase 81 des Riegelschieberhebels 8 vorbeigegleitet ist und die Nase 81 des Riegelschieberhebels entlang des aus der Fig. 6 ersichtlichen Gleitbereichs 621 des Schiebers 62 entlang gleitet.

Wie in Fig. 3 zu sehen ist, verbleibt die Schlossnuss 31 bei der motorischen Entriegelung in ihrer Ruhestellung. Lediglich der Riegelschieberhebel 8, der drehbar um die Schlossnuss gelagert ist, wird durch den Motor gedreht.

Der Einzug der Treibriegelstangenanschlussschieber 331 und 341 erfolgt durch die Spindelmutter 61, indem die Spindelmutter 61 über einen einarmigen Hebel den oberen Treibriegelstangenanschlussschieber 331 mitnimmt. Dies erfolgt, indem die Spindelmutter 61 oben in Anlage mit dem einarmigen Hebel gelangt. Da der obere Treibriegelstangenanschlussschieber 331 mit dem unteren Treibriegelstangenanschlussschieber 341 verbunden ist, überträgt sich die Bewegung des oberen Treibriegelstangenanschlussschiebers 331 auf den unteren Treibriegelstangenanschlussschieber 341, und bei der motorischen Betätigung werden beide Treibriegelstangen 33 und 34 in das Schlossgehäuse 32 eingezogen.

Der Motor 4 dreht bei der motorischen Entriegelung lediglich den Riegelschieberhebel 8 und wirkt damit nur auf eine einzige Feder des Federpakets 5, nämlich der Rückstellfeder 52, die mit dem Riegelschieberhebel 8 verbunden ist. Die andere Feder 51 des Federpakets 5 bleibt bei motorischer Entriegelung unbetätigt, da diese mit der Schlossnuss 331 bzw. dem Nusshebel 7 zusammenwirkt und bei motorischer Entriegelung sowohl die Schlossnuss 31 wie auch der Nusshebel 7 nicht bewegt wird.

Das hat den Vorteil, dass bei motorischer Entriegelung der Motor 4 nicht gegen die Kraft von beiden Federn des Federpakets 5 antreiben muss, sondern lediglich nur eine Feder zu bewegen hat. Der Motor 4 hat somit eine geringere Kraft zu überwinden, und es kann ein entsprechend dimensionierter Motor 4 ausgesucht werden, was zum einen dem Energieverbrauch und zum anderen dem Bauraum des Schlossgehäuses 32 zugutekommt.

In der verriegelten Stellung werden die beiden Treibriegelstangen 33 und 34 durch das in Fig. 5 dargestellte Schaltschloss 332 in ihrer entriegelten Stellung blockiert. Nach Erreichen der Entriegeltstellung steuert die Steuerungseinrichtung 41 den Motor 4 an, so dass dieser zurück in die Verriegeltstellung fährt. Dadurch ermöglicht die Spindelmutter 61, dass nach Auslösen des Federspeichers 53 über das Schaltschloss 332 die Treibriegelstangen 33 bzw. 34 in ihre Verriegeltstellung ausgefahren werden.

In der Fig. 4 ist die manuelle Entriegelung des Treibriegelschlosses 3 dargestellt. Die manuelle Entriegelung erfolgt, indem ein Drückerdorn einer Türklinke 21 die Schlossnuss 31, wie in Fig. 4 dargestellt, entgegen dem Uhrzeigersinn gedreht hat. Durch die Drehung der Schlossnuss 31 nimmt diese sowohl den Nusshebel 7 mit, um die Treibriegelstangenanschlussschieber 331 und 334 zu betätigen sowie den Riegelschieberhebel 8 um den Riegelschieber 37 zu betätigen. Bei der Drehung der Schlossnuss 31 wird über einen Umlenkhebel zudem der Fallenschieber 36 betätigt, so dass auch bei manueller Entriegelung über die Schlossnuss 31 ein Aktivflügelschloss vollständig mitentriegelt wird.

Wie aus Fig. 4 ersichtlich ist, bleibt die Stellung der Spindelmutter 61 bzw. des Schiebers 62 bei manueller Entriegelung unverändert.

Auch bei manueller Entriegelung werden die beiden Treibriegelstangen 33 und 34 in ihrer Entriegeltposition durch das Schaltschloss 332 fixiert. Gelangt der Passivflügel mit dem Treibriegelschloss 3 wieder in seine Schließlage, so löst das Schaltschloss 332 die Verriegelung der Treibriegelstangen 33 bzw. 34 auf, so dass der Federspeicher 53 der Treibriegelstangen diese wieder in ihrer Verriegeltposition betätigt.

Bei der manuellen Entriegelung des Treibriegelschlosses 3 mittels der Schlossnuss 31 wirkt die Schlossnuss 31 auf beide Federn 51 und 52 des Federpakets 5. Dadurch ergibt sich für die Schlossnuss 31 eine ausreichend starke Rückstellkraft, die dafür sorgt, dass in der Ruhestellung die Schlossnuss 31 mit der darin aufgenommenen Türklinke in einer exakt waagerechten Position gehalten ist. Ein unschönes Hängen der Türklinke kann durch eine ausreichende Dimensionierung der beiden Federn 51 und 52 des Federpakets 5 vermieden werden. Indem der Motor 4 nur auf eine der beiden Federn 51 und 52 des Federpakets 5 wirkt, hat die stärkere Dimensionierung des Federpakets 5 keinen negativen Einfluss auf die motorische Betätigung des Treibriegelschlosses 3.

In der Fig. 6 ist das Treibriegelschloss 3 mit einem Ausschnitt im Bereich des Federpakets 5 dargestellt. Das Federpaket 5 umfasst die beiden Rückstellfedern 51 und 52, wobei die Feder 51 mit dem Nusshebel 7 zusammenwirkt und die Feder 52 mit dem Riegelschieberhebel 8. Das Federpaket 5 umfasst zwei als Schraubendruckfedern ausgebildete Rückstellfedern 51 und 52. Sofern der Riegelschieberhebel 8 entweder motorisch oder über die Schlossnuss gedreht wird, betätigt dieser die Feder 52 des Federpakets 5 und komprimiert diese. Bei der motorischen Betätigung verbleibt die erste Feder 51 des Federpakets 5 unbetätigt, d.h. in Ruhestellung.

Im Falle, dass der Nusshebel 7 beispielsweise durch Drehen der Schlossnuss 31 betätigt wird, wird durch den Nusshebel 7 die erste Feder 51 des Federpakets 5 betätigt, d.h. komprimiert. Da die Schlussnuss 31 über einen Mitnehmer zugleich immer beide Hebel, also den Nusshebel 7 wie auch den Riegelschieberhebel 8 betätigt, werden durch die Schlossnuss 31 immer beide Federn 51 und 52 des Federpakets 5 betätigt.

In der Fig. 9 ist die Schlossnuss 31 mit Riegelschieberhebel 8 und Nusshebel 7 aus dem Schlossgehäuse herausgelöst von ihrer Rückseite aus dargestellt. Aus Fig. 9 ist deutlicher ersichtlich, dass das Federpaket 5 zwei Rückstellfedern aufweist, wobei die erste Rückstellfeder 51 mit dem Nusshebel 7 und die zweite Rückstellfeder 52 mit dem Riegelschieberhebel 8 zusammenwirkt. Ferner ist an der Rückseite der Schlossnuss 31 die Nase 81 des Riegelschieberhebels 8 ersichtlich, mit welcher dieser mit dem Schieber 62 des Motorantriebs 4 zusammenwirkt.

Die beiden Rückstellfedern 51 und 52 sind an ihrem oberen Ende parallel geschaltet. Dazu umfasst das Federpaket 5 einen Federhalter 54, welcher in Fig. 8 dargestellt ist. Die beiden oberen Enden der Rückstellfedern 51 und 52 sind in zwei Zapfen bzw. Fingern 541, 542 des Federhalters 54 parallel gehaltert. Über eine Brücke 543 des Federhalters 54 sind die beiden Zapfen 541 und 542 miteinander verbunden. Der Federhalter 54 weist ein Loch auf, mithilfe dessen er im Schlossgehäuse im Schlossboden 38 oder der nicht dargestellten Schlossdecke befestigt werden kann. Die Befestigung kann durch Verschrauben oder Vernieten oder Verzapfen erfolgen. Durch die Befestigung des Federhalters 54 im Schlossgehäuse 32 sind die Federn mit ihrem einen Ende im Schlossgehäuse 32 fixiert.

Über die beiden an dem Federhalter 54 auskragenden Fingern 541, 542 ist eine einfache Montage der Federn 51 und 52 möglich. Die als Schraubendruckfedern ausgebildeten Rückstellfedern 51 und 52 werden zu der Montage einfach auf die beiden auskragenden Finger 541 und 542 aufgesteckt und dort formschlüssig gehalten. Da die beiden Federn 51 und 52 mit ihrer anderen Seite mit dem Nusshebel 7 bzw. dem Riegelschieberhebel 8 zusammenwirken, sind die Federn sozusagen selbsttätig an dem Federhalter fixiert und es bedarf keiner weiteren Befestigung der beiden Rückstellfedern 51 und 52.

In der Fig. 7 ist die Rückseite des Schlossgehäuses mit dem Schlossboden 38 dargestellt. Der Schlossboden 38 weist im Bereich der Schlossnuss 31 eine Ausnehmung 381 auf, in welcher die Schlossnuss 31 eingreift und mittels eines an der Schlossnuss 31 angeformten Stegs eine Drehbegrenzung über eine entsprechende Ausformung der Ausnehmung 381 erfolgt. Ferner weist der Schlossboden 38 eine weitere Aussparung 382 auf, in die die erste Feder 51 des Federpakets 5 teilweise eingreift. Durch diese Aussparung wird Bauraum gespart, dergestalt, dass das Schlossgehäuse schmäler ausgebildet werden kann, da das Federpaket zusätzlich den Bauraum nutzt, welcher durch die Stärke der Platte des Schlossbodens 38 über den Ausschnitt zur Verfügung gestellt wird.

Dadurch kann ein besonders platzsparendes Treibriegelschloss 3 bereitgestellt werden, welches sogar für Rohrrahmentüren mit einem Hinterdornmaß von 15 mm verwendbar ist und dabei die Standardmaße für Rohrrahmen-Einsteckschlösser einhält.

### Bezugszeichenliste

- 1: Verriegelungsvorrichtung
- 11: zweiflügelige Tür
- 12: Türrahmen
- 131: Türband
- 132: Türband
- 133: Türband
- 134: Türband
- 14: Standflügel
- 15: Gangflügel
- 16: Anschlusskabel
- 17: flexibler Kabelübergang

- 2: Aktivflügelschloss/Panikschloss
- 21: Türklinke
- 22: Schlossgehäuse

- 3: Passivflügelschloss/Treibriegelschloss
- 31: Schlossnuss
- 311: Steg Schlossnuss
- 32: Schlossgehäuse
- 33: obere Treibriegelstange
- 331: oberer Treibriegelstangenanschlussschieber
- 332: Schaltschloss
- 34: untere Treibriegelstange
- 341: unterer Treibriegelstangenanschlussschieber
- 342: Bodenhülse
- 35: Schlossstulp
- 36: Fallenschieber
- 37: Riegelschieber
- 38: Schlossboden
- 381: Ausnehmung Schlossboden
- 382: Aussparung Schlossboden

- 4: Elektromotor
- 41: Steuerungseinrichtung

- 5: Federpaket Schlossnuss
- 51: erste Rückstellfeder
- 52: zweite Rückstellfeder
- 53: Federspeicher Treibriegelstangen
- 54: Federträger
- 541: erster Finger
- 542: zweiter Finger
- 543: Brücke

- 6: Spindel
- 61: Spindelmutter
- 62: Schieber
- 621: Gleitbereich
- 622: Steg

- 7: Nusshebel

- 8: Riegelschieberhebel
- 81: Nase Riegelschieberhebel

## Patentansprüche

1. Schloss (3) für einen Passivflügel für eine zweiflügelige Tür (11),
mit einem Schlossgehäuse (32), in dem eine obere Treibriegelstange (33) und/oder eine untere Treibriegelstange (34) und ein Riegelschieber (37) zum Entriegeln eines Aktivflügelschlosses (2) angeordnet und jeweils zwischen einer Entriegeltstellung und einer Verriegeltstellung beweglich gelagert sind,
sowie mit einem in dem Schlossgehäuse (32) angeordneten elektrischen Motor (4) und mit einer drehbaren Schlossnuss (31), wobei die zumindest eine Treibriegelstange (33, 34) und der Riegelschieber (37) sowohl von dem Motor (4) motorisch entriegelbar als auch von der Schlossnuss (31) manuell entriegelbar sind und jeweils von der Verriegeltstellung in die Entriegeltstellung verfahrbar sind,
wobei sich die Schlossnuss (31) in der Verriegeltstellung in ihrer Ruhestellung befindet und zwei Rückstellfedern (51, 52) aufweist, welche die Schlossnuss (31) in ihre Ruhestellung beaufschlagen,
**dadurch gekennzeichnet,**
**dass** beim motorischen Entriegeln der Motor (4) nur eine der beiden Rückstellfedern (51 oder 52) betätigt, und dass bei manuellem Entriegeln die Schlossnuss (31) beide Rückstellfedern (51 und 52) betätigt.

2. Schloss nach Anspruch 1,
**dadurch gekennzeichnet,**
**dass** die Schlossnuss (31) einen Nusshebel (7) aufweist, der die obere Treibriegelstange (33) und/oder die untere Treibriegelstange (34) in die Entriegeltstellung betätigt.

3. Schloss nach Anspruch 2,
**dadurch gekennzeichnet,**
**dass** der Nusshebel (7) um die Schlossnuss (31) drehbar gelagert ist, und dass die Schlossnuss (31) einen Mitnehmer aufweist, um bei Drehung der Schlossnuss den Nusshebel (7) zu betätigen, oder
**dass** die Schlossnuss (31) mit dem Nusshebel (7) drehfest verbunden ist, oder dem Nusshebel (7) einstückig ausgebildet ist.

4. Schloss nach einem der Ansprüche 1 bis 3,
**dadurch gekennzeichnet,**
**dass** die Schlossnuss (31) einen Riegelschieberhebel (8) aufweist, der den Riegelschieber (37) in die Entriegeltstellung betätigt, insbesondere dass der Riegelschieberhebel (8) um die Schlossnuss (31) drehbar gelagert ist, und dass die Schlossnuss (31) einen Mitnehmer aufweist, um bei Drehung der Schlossnuss (31) in Entriegelungsrichtung den Riegelschieberhebel (8) zu betätigen.

5. Schloss nach Anspruch 4,
**dadurch gekennzeichnet,**
**dass** die erste Feder der beiden Rückstellfedern (51, 52) mit dem Nusshebel (7) und/oder der Schlossnuss (31) verbunden ist, und dass die zweite Feder der beiden Rückstellfedern (51, 52) mit dem Riegelschieberhebel (8) verbunden ist.

6. Schloss nach einem der vorhergehenden Ansprüche,
**dadurch gekennzeichnet,**
**dass** die beiden Rückstellfedern (51, 52) jeweils als eine Schraubenfeder ausgebildet sind und/oder dass die beiden Rückstellfedern (51, 52) in dem Schlossgehäuse (32) parallel zueinander verlaufend angeordnet sind.

7. Schloss nach einem der vorhergehenden Ansprüche,
**dadurch gekennzeichnet,**
**dass** das Schlossgehäuse (32) einen Schlossboden (38) und eine Schlossdecke aufweist, und dass der Schlossboden (38) und/oder die Schlossdecke eine Aussparung (382) für eine der Rückstellfedern (51 oder 52) derart aufweist, dass die Rückstellfeder zumindest teilweise in die Aussparung (382) eingreift, vorzugsweise dass die beiden Rückstellfedern (51, 52) unmittelbar nebeneinander angeordnet sind.

8. Schloss nach einem der vorhergehenden Ansprüche,
**dadurch gekennzeichnet,**
**dass** jeweils ein Ende der beiden Rückstellfedern (51, 52) in dem Schlossgehäuse (32) fixiert ist, insbesondere dass die beiden Rückstellfedern (51, 52) mit zumindest einem Ende nebeneinanderliegend angeordnet sind, und dass das nebeneinanderliegende Ende der beiden Rückstellfedern (51, 52) in dem Schlossgehäuse (32) fixiert ist, insbesondere
**dass** ein Federträger (54) in dem Schlossgehäuse (32) befestigt ist, insbesondere verschraubt, vernietet oder verzapft ist, wobei der eine Federträger (54) beide Rückstellfedern (51, 52) lagert, indem der Federträger (54) eine die beiden Rückstellfedern (51, 52) verbindende Brücke (543) aufweist, an der zwei parallele Finger (541, 542) in dieselbe Richtung auskragend angeordnet sind derart, dass die Finger (541, 542) jeweils in eine der Rückstellfedern (51, 52) eingreifen, um die Rückstellfedern (51, 52) zu lagern.

9. Schloss nach einem der Ansprüche 1 bis 2 oder 5 bis 8,
**dadurch gekennzeichnet,**
**dass** die Schlossnuss (31) als eine einteilige Schlossnuss (31) ausgebildet ist.

10. Schloss nach einem der vorhergehenden Ansprüche,
**dadurch gekennzeichnet,**
**dass** die Schlossnuss (31) in einer Ausnehmung (381) des Schlossbodens (38) und/oder der Schlossdecke geführt ist, insbesondere dass die Schlossnuss (31) einen Steg (311) aufweist, der in einer Ausnehmung (381) des Schlossbodens (38) und/oder der Schlossdecke derart geführt ist, dass die Ausnehmung (381) eine Drehwinkelbegrenzung für die Schlossnuss (31) bildet.

11. Schloss nach einem der Ansprüche 2 bis 10,
**dadurch gekennzeichnet,**
**dass** der Nusshebel (7) bei manuellem Entriegeln auf den oberen Treibriegelstangenanschlussschieber (331) oder den unteren Treibriegelstangenanschlussschieber (341) wirkt, insbesondere dass der Nusshebel (7) bei manuellem Entriegeln den Treibriegelstangenanschlussschieber (341) in das Schlossgehäuse (32) einzieht, vorzugsweise
**dass** bei motorischer Entriegelung der Nusshebel (7) außer Eingriff mit dem Treibriegelstangenanschlussschieber (341) gelangt.

12. Schloss nach einem der vorhergehenden Ansprüche,
**dadurch gekennzeichnet,**
**dass** bei motorischer Entriegelung der Motor (4) auf den oberen Treibriegelstangenanschlussschieber (331) oder den unteren Treibriegelstangenanschlussschieber (341) wirkt, insbesondere dass der Motor (4) bei manuellem Entriegeln den Treibriegelstangenanschlussschieber (331) in das Schlossgehäuse (32) einzieht.

13. Schloss nach einem der Ansprüche 4 bis 12,
**dadurch gekennzeichnet,**
**dass** bei motorischer Entriegelung der Motor (4) auf den Riegelschieberhebel (8) wirkt, um den Riegelschieberhebel (8) um die Schlossnuss (31) zu drehen und dadurch den Riegelschieber (37) in seine Entriegeltstellung zu betätigen, insbesondere
**dass** der Motor (4) als ein Linearmotor oder als ein Spindeltrieb ausgebildet ist und einen Schieber (62) betätigt, der mit einer an dem Riegelschieberhebel (8) angeformten Rolle oder einem an dem Riegelschieberhebel (8) angeformten Nase (81) zusammenwirkt, um den Riegelschieberhebel (8) um die Schlossnuss (31) zu drehen und dadurch den Riegelschieber (37) in seine Entriegeltstellung zu betätigen.

14. Schloss nach einem der Ansprüche 2 bis 13,
**dadurch gekennzeichnet,**
**dass** das Schloss (3) eine obere Treibriegelstange (33) und eine untere Treibriegelstange (34) aufweist, wobei die obere Treibriegelstange (33) in einem oberen Treibriegelstangenanschlussschieber (331) und die untere Treibriegelstange (34) in einem unteren Treibriegelstangenanschlussschieber (341) aufgenommen ist und zum Entriegeln der Motor (4) auf den oberen Treibriegelstangenanschlussschieber (331) und der Nusshebel (7) auf den unteren Treibriegelstangenanschlussschieber (341) wirkt, oder der Nusshebel (7) auf den oberen Treibriegelstangenanschlussschieber (331) und der Motor (4) auf den unteren Treibriegelstangenanschlussschieber (341) wirkt, insbesondere dass der obere Treibriegelstangenanschlussschieber (331) mit dem unteren Treibriegelstangenanschlussschieber (341) durch ein Umlenkgetriebe verbunden ist, vorzugsweise dass das Umlenkgetriebe einen Umlenkhebel oder ein Zahnstangengetriebe aufweist, vorzugsweise dass bei manueller Entriegelung der Motor (4) außer Eingriff mit dem Treibriegelstangenanschlussschieber (331) gelangt.

15. Verfahren zum Betreiben eines Schlosses (3), insbesondere eines Schlosses nach einem der vorhergehenden Ansprüche,
wobei das Schloss (3) ein Schlossgehäuse (32) aufweist, in dem eine obere Treibriegelstange (33) und/oder eine untere Treibriegelstange (34) und ein Riegelschieber (37) zum Entriegeln eines Aktivflügelschlosses (2) angeordnet und jeweils zwischen einer Entriegeltstellung und einer Verriegeltstellung beweglich gelagert sind,
sowie mit einem in dem Schlossgehäuse (32) angeordneten elektrischen Motor (4) und einer drehbaren Schlossnuss (31), wobei die zumindest eine Treibriegelstange (33, 34) und der Riegelschieber (37) sowohl von dem Motor (4) motorisch entriegelbar, als auch von der Schlossnuss (31) manuell entriegelbar sind und jeweils zum Entriegeln von der Verriegeltstellung in die Entriegeltstellung verfahren werden,
wobei sich die Schlossnuss (31) in der Verriegeltstellung in ihrer Ruhestellung befindet und wobei die Schlossnuss (31) durch zwei Rückstellfedern (51, 52) in ihre Ruhestellung beaufschlagt wird,
**dadurch gekennzeichnet,**
**dass** beim motorischen Entriegeln durch den Motor (4) nur eine der beiden Rückstellfedern (51 oder 52) betätigt wird, und dass beim manuellen Entriegeln über die Schlossnuss (31) beide Rückstellfedern (51 und 52) betätigt werden.
